# FASCICULE DE BREVET EUROPEEN

(11) **EP 1 322 816 B1**
(45) Date de publication et mention de la délivrance du brevet: **03.02.2010**
(21) Numéro de dépôt: 00966591.0
(22) Date de dépôt: 20.09.2000
(51) Int. Cl.: D21H 23/72, D21H 27/26

(54) **PROCEDE DE TRAITEMENT DE BANDES DE PAPIER POUR LA PRODUCTION DU PAPIER A IMPREGNER PAR DES RESINES SYNTHETIQUES**
VERFAHREN ZUR BEHANDLUNG VON PAPIERBAHNEN FÜR DIE HERSTELLUNG VON MIT KUNSTHARZEN ZU IMPRÄGNIERENDES PAPIER
METHOD FOR PROCESSING PAPER STRIPS INTENDED FOR THE MANUFACTURE OF PAPER THAT IS TO BE IMPREGNATED WITH SYNTHETIC RESINS

(43) Date de publication de la demande: 02.07.2003
(73) Titulaire: Technocell Dekor GmbH & Co. KG, 49086 Osnabrück (DE)
(72) Inventeur: HELLER, Ernst, MC-98000 Monaco (MC); EDEL, Eugen, 81377 Munich (DE)
(74) Mandataire: Cohausz & Florack
(86) Numéro de dépôt international: PCT/MC2000/000001
(87) Numéro de publication internationale: WO 2001/021892

(56) Documents cités:
- EP-A- 0 022 153
- EP-A- 0 870 872
- EP-A- 0 875 623
- WO-A-94/12347
- DE-A- 2 949 306
- DE-A- 4 413 619
- FR-A- 2 414 578
- US-A- 3 578 483

## Description

La présente invention concerne un procédé de traitement de bandes de papier pour la fabrication de papier pour imprégnation avec des résines synthétiques, comprenant les étapes suivantes.

Elle concerne également un papier pour imprégnation par des résines synthétiques.

L'invention trouvera son application principalement dans le domaine de la stratification stratification en haute ou/et basse pression des supports tels des panneaux de particules, de fibres de bois, contreplaqués ou autres.

Les papiers pour l'imprégnation par des résines synthétiques sont couramment appelés « Dekorpapier », terme d'origine allemande.

On entend par « Dekorpapier » un papier destiné à l'imprégnation avec des résines synthétiques. Ce papier est, après impression ou non, imprégné pour être estampé (stratification) sur des supports tels que panneaux de particules, panneaux en fibres de bois, contreplaqués ou autre.

De tels supports « stratifiés » sont utilisés en tant que remplacement du bois dans l'industrie du meuble, ainsi que des revêtements de sol, revêtements de murs et autres.

Par conséquent, sont concernées par l'invention, non seulement les industries du papier, pour sa transformation, mais aussi celles liées à l'application du « Dekorpapier » notamment l'ameublement.

Dans le domaine de l'ameublement, on utilise fréquement des « Dekorpapier » applicables sous pression et sous température sur un support du type panneau de particules en fibres de bois ou encore en contre-plaqué.

Sur la base de feuille constituée à partir de papier et éventuellement comprenant des charges, on réalise une impression d'un motif souhaité.

Ce motif imite fréquemment l'aspect naturel du bois avec la coloration souhaitée.

Suite à l'impression ou auparavant, une imprégnation est réalisée au moyen de différents mélanges chimiques à base de résines.

On applique le matériau ainsi obtenu sur le support physique à recouvrir, par exemple le panneau d'un meuble.

Le « Dekorpapier » actuel est donc un papier tel quel, sans prétraitement.

Le document WO-A-94/12347 montre la fabrication d'un film applicable sur des panneaux. Ce film est imprégné avec des résines avant d'autres traitements.

EP-A-0.022.153 divulgue, un procédé de fabrication de papier décor. Il s'agit d'une étape de finition par revêtements successifs sans traitement à coeur.

Le document FR-A-2.414.578 montre des matières de support contenant une résine duroplastique par imprégnation complète et un revêtement de résine de polyérisation durcissable sous l'action de radiations. Selon ce document, une imprégnation complète est encore opérée et le mode opératoire de fabrication est fort complexe.

EP-A-0.875.623 montre également un procédé de fabrication de papier décor avec des étapes classiques et notamment une imprégnation complète du papier.

Cet état de la technique révèle qu'une imprégnation totale du papier est systématiquement opérée et ce, sans traitement préalable visant à limiter la consommation de résines lors de l'imprégnation et à augmenter la qualité d'impression

L'état de la technique en général présente plusieurs inconvénients.

En premier lieu, la qualité d'impression est nettement optimisable.

Généralement, on réalise une impression par héliogravure par laquelle l'encre a tendance à se diffuser à l'intérieur du « Dekorpapier » à cause d'une trop grande porosité de celui-ci.

Cette diffusion est nuisible à la précision du motif désiré ainsi qu'à la consommation d'encre.

On n'obtient donc actuellement que des « Dekorpapier » avec des motifs de faible résolution et nécessitant malgré tout d'importantes quantités d'encres.

Par ailleurs, les procédés actuels mettent en oeuvre une étape d'imprégnation de la bande de papier avec des résines.

Cette étape importante de fabrication nécessite de grandes quantités de matière première (mélange de résines) afin de permettre une imprégnation suffisante du papier.

Là encore, les fortes consommations occasionnées par les procédés actuels grèvent le coût de fabrication des « Dekorpapier » sans pour autant arriver à des propriétés mécaniques optimales du produit final.

La présente invention a pour but de pallier les inconvénients des procédés actuellement utilisés.

Elle présente pour ce faire un procédé de traitement de bandes de papier pour la fabrication de papier pour imprégnation avec des résines synthétiques. Elle concerne également un papier pour imprégnation avec des résines synthétiques.

Selon l'invention, avant les étapes classiques d'impression et d'imprégnation finale de la bande de papier, on réalise des étapes de prétraitement dont les buts et avantages sont introduits ci-après.

L'invention a pour but d'améliorer d'une manière significative la qualité de ces papiers et d'obtenir en même temps une réduction de certains produits utilisés comme charge dans ces papiers techniques.

Ces améliorations consistent principalement à obtenir une surface de papier apte, de façon optimale, à l'impression, et cela sans pour autant empêcher le papier une fois imprimé d'absorber la quantité de résine nécessaire pour la stratification sur supports tels que les panneaux de particules, les panneaux en fibres de bois, les contreplaqués ou autres.

L'impression par héliogravure rotative des papiers décor a pour caractéristique de donner une image peu précise dans la reproduction photographique des structures du bois.

L'invention permet d'obtenir une surface différente des papiers décor, permettant ainsi, avec l'utilisation d'encres aqueuses d'impression modifiées, de fixer l'image photographique avec une meilleure fidélité.

Selon un mode de réalisation de l'invention, ces papiers sont obtenus avec le traitement suivant. Dans un papier décor avec des valeurs techniques standard mais avec des charges en pigment réduites, est inséré à l'intérieur un mélange de résines melamine-formaldéhyde, urée formaldélyde, acryliques auto-réticulant et durcisseurs.

Après séchage suit un deuxième traitement avec un mélange de résines melamine-formaldéhyde, urée formaldéhyde, acryliques auto-réticulant, durcisseurs et pigments.

Après séchage, on obtient une surface permettant une impression de haute fidélité.

Suivant l'utilisation désirée par exemple impression, on effectue un calandrage pour obtenir le lissé optimal pour une impression en héliogravure de haute fidélité.

Est ici présenté un système de traitement en phases multiples de papiers destinés à la stratification sur support papier, panneaux de particules, panneaux en fibres de bois, ou autres traités à l'intérieur avec un mélange de résines melamine-formaldéhyde, urée formaldéhyde, acryliques auto-réticulant et durcisseurs, et ensuite en surface avec un mélange de résines melamine-formaldéhyde, urée formaldéhyde, acryliques auto-réticulant, durcisseurs, et pigments, obtenant un résultat d'impression de haute-fidélité en utilisant des encres aqueuses spéciales, et, en même temps, une économie de pigments dans le papier de base.

En ce qui concerne la qualité de l'impression, le « Dekorpapier » obtenu par la mise en oeuvre de l'invention permet, avec un lissé supérieur, une impression d'une plus haute fidélité ainsi qu'une économie importante des encres d'impression, notamment en encres aqueuses.

Sur le plan de l'imprégnation, les quantités nécessaires à l'imprégnation finale du papier décor sont fortement diminuées sans pour autant diminuer l'adhérence sur les supports et/ou la résistance mécanique en surface du produit fini.

Actuellement, les papiers demandent une imprégnation avec des résines mélamine/urée et/ou mélamine pure d'un poids environ égal au poids des papiers de base.

Au contraire, par la mise en oeuvre de l'invention, on réduit sensiblement la quantité de résines utilisée avec un résultat final équivalent c'est à dire des propriétés mécaniques (résistance en surface et adhérence sur les supports) identiques.

D'autres buts et avantages apparaîtront au cours de la description qui suit qui présente un mode préféré de réalisation de l'invention mais qui n'en est pas limitative.

Le procédé de traitement de bandes de papier pour la fabrication de papier pour imprégnation avec des résines synthétiques, comprend les étapes suivantes :
- insertion dans le papier d'un mélange à base de résines ;
- consécutivement ou simultanément à l'étape d'insertion du mélange, traitement d'au moins une face de la bande de papier par application d'un mélange à base de résines
- séchage du papier ;
- traitement de surface d'au moins une des faces de la bande de papier par application d'un mélange à base de résines ;
- séchage du papier.

De façon préférée :
- en fin de traitement, on lisse la bande de papier sur au moins une face ;
- on utilise, pour le mélange et/ou pour le mélange, une composition de résines mélamine-formaldéhyde, urée-formaldéhyde et acrylique ;
- on utilise, pour le mélange, une composition de résines mélamine-formaldéhyde, urée-formaldéhyde et acrylique ;
- les mélanges comportent au moins un composant durcisseur.

L'invention concerne aussi un papier pour imprégnation avec des résines synthétiques qui est obtenu à partir d'une bande de papier par mise en oeuvre du procédé.

Les dessins ci-joints sont donnés à titre d'exemples indicatifs et non limitatifs. Ils représentent un mode de réalisation préféré selon l'invention. Ils permettront de comprendre aisément l'invention.

La figure 1 est un bloc diagramme illustrant les étapes de réalisation de l'invention selon une variante préférée.

Pour la suite de la description, on entend par bandes de papier la nappe initialement utilisée pour la fabrication de papier décor et comprenant essentiellement de la cellulose alfa et éventuellement des charges du type TiO₂ (dioxyde de titane).

Des pigments peuvent être ajoutés.

L'invention concerne d'abord un procédé de traitement de bandes de papier 1 en vue de leur utilisation pour la fabrication de « Dekorpapier ».

En se référant à la figure 1, on a illustré dans un encadré en pointillé les phases essentielles du procédé selon l'invention selon une variante préférée.

En suivant ce diagramme, une bande de papier 1 subit un premier traitement à l'étape numérotée 3 constitutive d'une insertion dans le papier d'un mélange A à base de résine.

De façon préférée, le mélange A utilisé est une composition de résines mélamine formaldéhydes et/ou urée formaldéhydes et acryliques, durcisseurs et charges.

Simultanément ou dans une phase successive ces bandes de papier sont traitées en surface (une ou deux faces) avec un mélange B à base de résines préférentiellement identiques au mélange A.

On pourra réaliser cette étape d'insertion et d'appplication avec une SIZE-PRESSE (Leimpresse/presse pour décollage) et une « coucheuse-enducteur », ou avec une FILM-PRESSE qui unit les deux fonctions.

Une étape de séchage 5 est ensuite réalisée par l'intermédiaire de moyens courants tels des rouleaux de séchage, des rayons infrarouge ou autres.

Suite à ce traitement à coeur, on réalise alors un autre traitement de surface sur les faces de la bande de papier 1.

Cette étape est repérée 6 à la figure 1.

Il s'agit de l'application d'un mélange C à base de résine sur les faces de ladite bande 1.

Le mélange C peut être constitué d'une composition sensiblement équivalente à celle décrite précédemment pour le mélange A.

Ce traitement de surface peut être effectué sur une ou sur les deux faces de la bande de papier 1.

Là encore, on pourra utiliser une size-presse ou une film-presse ou de préférence une coucheuse enducteur.

Par ailleurs, des pigments peuvent être joints au mélange. Après ce traitement de surface, une nouvelle étape de séchage par des moyens courants déjà évoqués est réalisée.

On réalise en fin de traitement, un lissage 7 de la bande de papier 1 sur au moins l'une de ses faces, en vue d'une impression successive.

Le lissage subi par le papier peut être effectué dans une calandre ou un matériel équivalent.

On assure ainsi une meilleure capacité d'impression du support.

### REFERENCES

A. Mélange A
B. Mélange B
C. Mélange C
1. Bande de papier
2. Papier décor
3. Insertion
4. Premier traitement de surface
5. Séchage
6. Second traitement de surface
7. Lissage
8. Impression
9. Imprégnation

## Revendications

1. Procédé de traitement de bandes de papier (1) pour la fabrication de papier en vue de l'imprégnation ultérieure avec des résines synthétiques, comprenant les étapes suivantes :
- insertion (3) au coeur du papier d'un mélange (A) à base de résines ;
- simultanément à l'étape d'insertion (3) du mélange (A), traitement d'au moins une face de la bande de papier (1) par application (4) d'un mélange (B) à base de résines, l'étape d'insertion (3) étant réalisée avec une presse encolleuse, ou avec une film-presse qui unit les deux fonctions d'insertion et d'application,
- séchage (5) du papier ;
- traitement de surface (6) d'au moins une des faces de la bande de papier (1) par application d'un mélange (C) à base de résines avec une machine coucheuse;
- séchage(5) du papier ;
- lissage de la bande de papier (1) sur au moins une face par calandage.

2. Procédé selon la revendication 1 dans lequel le traitement par application (4) d'un mélange (B) simultané à l'étape d'insertion (3) est effectué sur les deux faces de la bande de papier (1)

3. Procédé selon la revendication 1 ou 2 dans lequel le traitement de surface (6) est effectué sur les deux faces de la bande (1).

4. Procédé selon la revendication 1, 2 ou 3 **caractérisé par le fait**
**qu'**on utilise, pour le mélange (A) et/ou pour le mélange (B), une composition de résines mélamine-formaldéhyde, urée-formaldéhyde et acrylique.

5. Procédé selon l'une quelconque des revendications 1 à 4, **caractérisé par le fait**
**qu'**on utilise, pour le mélange (C), une composition de résines mélamine-formaldéhyde, urée-formaldéhyde et acrylique.

6. Procédé selon l'une quelconque des revendications 1 ou 5, **caractérisé par le fait**
**que** les mélanges (A, B, C) comportent au moins un composant durcisseur.

## Claims

1. A method of treating webs of paper (1) for the manufacturing of paper in view of a subsequent impregnation with synthetic resins, comprising the following steps:
- the insertion (3) of a resin-based mixture (A) into the core of the paper;
- the treatment of at least one face of the paper web (1) by the application (4) of a resin-based mixture (B) simultaneously with the mixture (A) insertion step (3), the insertion step (3) being performed by a size press or by a film press that unites the two insertion and application functions;
- the drying (5) of the paper;
- the surface treatment (6) of at least one of the faces of the paper web (1) by the application of a resin-based mixture (C) with a coating machine;
- the drying (5) of the paper;
- the smoothing of the paper web (1) on at least one face by calendering.

2. The method according to claim 1 in which the treatment by application (4) of a mixture (B) simultaneously with the insertion step (3) is carried out on both faces of the paper web (1).

3. The method according to claim 1 or 2 in which the surface treatment (6) is carried out on both faces of the web (1).

4. The method according to claim 1, 2 or 3 **characterized by** the fact that
A melamine-formaldehyde, urea-formaldehyde and acrylic resin composition is used for mixture (A) and/or for mixture (B).

5. The method according to any one of claims 1 to 4, **characterized by** the fact that
A melamine-formaldehyde, urea-formaldehyde and acrylic resin composition is used for mixture (C).

6. The method according to any one of claims 1 or 5, **characterized by** the fact that
Mixtures (A, B, C) comprise at least one hardener component.

## Patentansprüche

1. Verfahren zur Behandlung von Papierbahnen (1) für die Herstellung von Papier zu dem Zweck einer späteren Imprägnierung mit Kunstharzen, das die Stufen:
- Eindringenlassen (3) eines Gemischs (A) auf der Grundlage von Harzen bis in den Kern des Papiers,
- Behandeln (4) mindestens einer Seite der Papierbahn (1) durch Aufbringen eines Gemischs (B) auf der Grundlage von Harzen gleichzeitig mit der Stufe (3) des Eindringenlassens des Gemischs (A), wobei die Eindringstufe (3) mit einer Leim- oder Filmpresse, welche die zwei Aufgaben Eindringenlassen und Aufbringen in sich vereinigt, durchgeführt wird,
- Trocknen (5) des Papiers,
- Behandeln (6) der Oberfläche mindestens einer Seite der Papierbahn (1) durch Aufbringen eines Gemisches (C) auf der Grundlage von Harzen mit einer Streichmaschine,
- Trocknen (5) des Papiers und
- Glätten der Papierbahn (1) auf mindestens einer Seite durch Kalandrieren
umfasst.

2. Verfahren nach Anspruch 1, in welchem die Behandlung (4) durch Aufbringen eines Gemisches (B) gleichzeitig mit der Stufe (3) des Eindringenlassens auf beiden Seiten der Papierbahn (1) durchgeführt wird.

3. Verfahren nach Anspruch 1 oder 2, in welchem die Behandlung (6) der Oberfläche auf beiden Seiten der Bahn (1) durchgeführt wird.

4. Verfahren nach Anspruch 1, 2 oder 3, **dadurch gekennzeichnet, dass** für das Gemisch (A) und/oder das Gemisch (B) eine Melamin-Formaldehyd-, Harnstoff-Formaldehyd- und Acrylharzzusammensetzung verwendet wird.

5. Verfahren nach einem der Ansprüche 1 bis 4, **dadurch gekennzeichnet, dass** für das Gemisch (C) eine Melamin-Formaldehyd-, Harnstoff-Formaldehyd- und Acrylharzzusammensetzung verwendet wird.

6. Verfahren nach Anspruch 1 oder 5, **dadurch gekennzeichnet, dass** die Gemische (A, B, C) mindestens eine Härterkomponente enthalten.
